# EUROPÄISCHE PATENTSCHRIFT

(11) **EP 0 395 915 B1**
(45) Veröffentlichungstag und Bekanntmachung des Hinweises auf die Patenterteilung: **05.01.1994**
(21) Anmeldenummer: 90106762.9
(22) Anmeldetag: 09.04.1990
(51) Int. Cl.: F15B 15/14, F16J 15/16

(54) **Kolbenstangenloser Arbeitszylinder**
Working cylinder without piston rod
Cylindre de tavail sans tige de piston

(30) Priorität: 05.05.1989 DE 3914889
(43) Veröffentlichungstag der Anmeldung: 07.11.1990
(73) Patentinhaber: NORGREN MARTONAIR GMBH, D-46519 Alpen (DE)
(72) Erfinder: Podlesak, Heinz, D-8000 München 50 (DE)
(74) Vertreter: Lane, Michael John

(56) Entgegenhaltungen:
- AT-A- 364 621
- DE-A- 2 404 244
- DE-A- 2 706 163
- DE-A- 3 505 167
- DE-B- 1 293 037
- US-A- 4 121 840
- US-A- 4 526 386
- ÖLHYDRAULIK UND PNEUMATIK. Bd. 24, November 1980, MAINZ DE Seite 104; 'Pneumatikzylinder ohne Kolbenstange'
- MACHINE DESIGN. 25. März 1976, CLEVELAND US Seiten 140 - 143; E.A.GUTHRIE: 'Improved Ceramic Seals'
- PLASTE UND KAUTSCHUK Bd. 19, Nr. 6, 1972, LEIPZIG DE Seiten 444 - 448; W.BORN: 'Erfahrungen mit PTFE-Dicht- und PTFE-Führungselementen in Trockenlaufkolben verdichtern und Tieftemperaturmaschinen'

## Beschreibung

Die Erfindung betrifft einen kolbenstangenlosen Arbeitszylinder, mit wenigstens einem einen Kolben mit einem Kraftabgabeglied verbindenden Band, welches wenigstens einen an einem Ende eines den Kolben aufnehmenden Zylinderrohres angeordneten Zylinderdeckel gleichachsig bzw. achsparallel zum Kolben abgedichtet verschieblich durchsetzt, wobei der Zylinderdeckel eine vom Band durchsetzte Aufnahmekammer aufweist, die breiter als das Band ist, seitlich abgerundete Enden aufweist und in welcher sich kolbenzugewandt zwei gleichartige, durch Abstützung an der Wand der Aufnahmekammer mit Vorspannung an beide Breitseiten des Bandes angedrückte, leistenartige Dichtelemente aus elastischem Werkstoff und kolbenabgewandt anschließend eine einen Schlitz für den Banddurchtritt aufweisende Bandführung aus formstabielem Werkstoff befindet, die ebenfalls gegen die Wand der Aufnahmekammer abstützbar ist.

Ein derartiger Bandzylinder ist aus der DE-B-1 293 037 bekannt. Die Dichtelemente sind dabei als zylindrische Stäbe aus elastischem Material ausgebildet, die zu je zweien beiderseitig des Bandes angeordnet sind, und die Bandführung besteht aus einer mit einem Schlitz zum Durchtritt des Bandes versehenen Platte, welche durch ein Deckelteil am Zylinderdeckel lösbar gehaltert ist. Im Deckelteil befindet sich eine Erweiterung der Aufnahmekammer, welche mit am Band anliegenden Filz gefüllt ist. Die zylindrischen Stäbe sowie der Filz verursachen bei Bewegungen des Bandes relativ hohe Reibungen, wodurch die Funktion des bekannten Arbeitszylinders beeinträchtigt wird. Außerdem kann sich durch die unterschiedlichen Halterungen von zylindrischen Stäben, Bandführung und Filz ein Mittenversatz dieser Teile ergeben, wodurch eine weitere Funktionsdbeeinträchtigung verursacht werden kann.

Das Band derartiger Arbeitszylinder ist üblicherweise als flaches Stahl- oder Kunststoffband ausgebildet
Aus der österreichischen Patentschrift AT-A-364 621 ist es bekannt, einer in Art eines konischen Stopfens ausgebildeten Dichtung kolbenseitig eine Schmierplatte für das Band vorzuordnen; bei Bewegung des Bandes soll das geschmierte Band die Dichtung durch Reibung in einen Gehäusekonus drücken und so eine dichtende Anpressung an das Band bewirken. Auch hier tritt trotz Schmierung also eine beachtliche Reibung auf, außerdem ist keine Bandführung vorgesehen.

Die deutsche Offenlegungsschrift DE-A-2404 244 zeigt einen im übrigen von den eingangs genannten Merkmalen abweichenden Bandzylinder, bei welchem zur Abdichtung des Bandes eine druckmittelunterstützte, stabartige Lippendichtung vorgesehen ist, deren jeweils eine Lippe auf der Breitseite des Bandes und deren andere Lippe an der Wand eines Aufnahmeraumes für die Lippendichtung anliegt.

Es ist Aufgabe der Erfindung, einen kolbenstangenlosen Arbeitszylinder der eingangs genannten Art in einfacher Weise derart auszubilden, daß eine gute Bandführung unter Vermeiden eines störenden Mittenversatzes zur Banddichtung gewährleistet ist, wobei zugleich die Reibungen von Bandführung und Banddichtung bei Bewegungen des Bandes niedrig gehalten werden. Die Bandführung soll dabei jedoch in der Lage sein, das Band auch bei Auftreten großer Auslenkkräfte sicher zu führen.

Diese Aufgabe wird nach der Erfindung für einen Arbeitszylinder der eingangs genannten Art dadurch gelöst, daß die in ihrer Außenkontur im wesentlichen der Kontur der Wand der Aufnahmekammer entsprechenden Dichtelemente auf ihren kolbenabgewandten Seiten je eine parallel zur Breitseite des Bandes und quer zu diesem verlaufende und zu diesem hin offene, erste Nut aufweisen, daß die Bandführung in Bandebene in zwei gleichartige Führungselemente geteilt ausgebildet ist, wobei jedes Führungselement einen in die erste Nut eingreifenden, stegartigen Körper aufweist, daß jedes Dichtelement im mittleren Bereich seiner Längserstreckung eine von der ersten Nut ausgehende und zu dieser rechtwinklig verlaufende, zur Außenkontur führende, zweite Nut aufweist, daß jedes Führungselement einen in die zweite Nut eingreifenden Fortsatz aufweist, der mit einem Spielabstand vor der Wand der Aufnahmekammer mit einer Anschlagfläche endet, und daß jedes Führungselement seitlich des Fortsatzes je einen parallel zu diesem verlaufenden, ebenfalls mit dem Spielabstand vor der Wand der Aufnahmekammer mit einer Anschlagfläche endenden Stiftansatz aufweist, der sich in einer bohrungsartigen Ausnehmung des Dichtelementes befindet.

Durch diese Ausbildung des Arbeitszylinders ergibt sich, daß die Banddichtung und die Bandführung in einer gemeinsamen Aufnahmekammer des Zylinderdeckels angeordnet sind, wodurch auch bei großen Toleranzmaßabwei chungen des Zylinderdeckels kein Mittenversatz zwischen Banddichtung und Bandführung auftreten kann. Die Toleranzmaßabwei chungen werden dabei von der Elastizität der Banddichtung aufgenommen, deren Elastizität zugleich die Bandführung in Richtung zum Band vorspannt; nur bei Auftreten großer Auslenkkräfte am Band wird diese elastische Vorspannung der Bandführung überwunden und nach einer dem Spielabstand entsprechenden, geringen Seitenverschiebung der Bandführung stützt sich letztere unmittelbar gegen den Zylinderdeckel ab und kann so das Band sicher an einer weiteren Auslenkung hindern.

Nach der weiteren Erfindung zweckmäßige Ausgestaltungsmöglichkeiten für einen entsprechend den vorstehend angegebenen Merkmalen ausgebildeten Arbeitszylinder sind den Unteransprüchen entnehmbar.

Die Zeichnung zeigt Ausführungsmöglichkeiten für nach der Erfindung ausgebildete Arbeitszylinder, und zwar zeigt
- Fig.1: einen Längsschnitt durch einen Arbeitszylinder,
- Fig.2 bis Fig.6: die Anordnung der Dicht- und Führungselemente im nicht eingebauten Zustand, relativ zum Band, und zwar zeigt
- Fig.2: eine Ansicht von Seiten des Kolbens,
- Fig.3: eine Aufsicht und
- Fig.4: eine Ansicht der kolbenabgewandten Seite,
- Fig.5: einen Schnitt gemäß der Linie I-I in Fig.2 und
- Fig.6: einen Schnitt gemäß der Linie II-II in Fig.2; weiterhin zeigt
- Fig.7: einen der Fig.6 entsprechenden Schnitt im eingebauten Zustand der Dichtungs- und Führungselemente,
- Fig.8: eine erste und
- Fig.9: eine zweite Ausführungsform für die Führungselemente.

Der kolbenstangenlose Arbeitszylinder weist in einem Zylinderrohr 1 einen abgedichtet verschieblich geführten Kolben 2 auf, von welchem beiderseits aus Stahl oder Kunststoff gefertigte Bänder 3,4 über Umlenkrollen 5,6 zu einem Kraftabgabeglied 7 führen; der Arbeitszylinder stellt damit einen typischen Bandzylinder dar. Das Zylinderrohr 1 ist beidereitig durch Zylinderdeckel 8,9 abgeschlossen, in welchen die Umlenkrollen 5,6 gelagert sind; die Stahlbänder 3 und 4 durchsetzen in ihren Abschnitten zwischen dem Kolben 2 und den Umlenkrollen 5 bzw. 6 in Aufnahmekammern 10,11 der Zylinderdeckel 8,9 angeordnete Abdichtungs- und Führungsorgane, welche nachfolgend genauer beschrieben werden. Die Einzel heit X in Fig.1, also die Aufnahmekammer 10, ist in Fig.7 in vergrößertem Maßstab dargestellt. Die Aufnahmekammer 10 weist eine quer zur Bandlängsrichtung verlaufende, längliche Gestalt auf, wobei ihre Länge größer als die Breite des Bandes ist, und sie ist an ihren beiden Enden abgerundet. In Aufsicht weist somit die Aufnahmekammer 10 eine Gestalt auf, welche derjenigen nach Fig.3 der bereits erwähnten DE-B-1 293 037 ähnelt. Die Aufnahmekammer 11 entspricht in ihrer Ausgestaltung und Ausstattung unter Berücksichtigung spiegelbildlicher Anordnung der Aufnahmekammer 10.

Die Dichtungs- und Führungsorgane sind in den Fig.2 bis 6 in ihrer auf das Band 3 bezogenen Anordnung im Freien, nicht in die Aufnahmekammer 10 eingeordnetem Zustand in der Fig.7 entsprechendem, vergrößerten Maßstab dargestellt. Das Dichtorgan weist zwei gleichartig ausgebildete, zueinander spiegelbildlich zum Band 3 angeordnete Dichtelemente 12 und 13 aus elastischem Werkstoff, vorzugsweise einen Elastomer, auf. Die Außenkontur 14 der Dichtelemente 12,13 entspricht im wesentlichen der Kontur der Wand 15 der Aufnahmekammer 10, derart, daß die Dichtelemente 12 und 13 unter geringer, elastischer Verformung, welche ein Andrücken an das Band 3 bewirkt, in die Aufnahmekammer 10 einsetzbar sind. Die länglichen, leistenartigen Dichtelemente 12, 13 sind kolbenzugewandt als Lippendichtung ausgebildet, derart, daß die eine Lippe 16 auf der Breitseite 17 des Bandes 3 und die andere Lippe 18 an der Wand 15 der Aufnahmekammer 10 zur Anlage gelangt. Im an die Lippe 18 anschließenden Bereich der Außenkontur 14 weisen die Dichtelemente 12,13 in beiden Endbereichen ihrer Längsertreckung je einen im Querschnitt etwa dreieckigen Andruckwulst 19 auf, die Andruckwulste 19 verstärken beim Einsetzen der Dichtelemente 12,13 in die Aufnahmekammer 10 die elastische Andrückung an das Band 3. Der dreieckige Andruckwulst-Querschnitt unterstützt durch durch seinen bei Eindrückung progressiv ansteigenden Verformungswiderstand die Halterung der Spiegelebene der beiden Dichtelemente 12,13 in der mittigen Höhenlage in der Aufnahmekammer 10. Auf ihrer dem Kolben 2 abgewandten Rückseite sind die Dichtelemente 12,13 mit je einer parallel zur Breitseite 17 des Bandes 3 und quer zu diesem verlaufenden und zum Band 3 sowie zur Rückseite hin offenen, ersten Nut 20 versehen. Weiterhin weisen die Dichtelemente 12,13 im mittleren Bereich ihrer Längserstreckung eine zweite Nut 21 auf, welche jeweils von der ersten Nut 20 ausgeht und von dieser rechtwinklig zur Außenkontur 14 führt. Beiderseits der Nut 21 befindet sich jeweils eine bohrungsartige Ausnehmung 22, welche im wesentlichen parallel zur zweiten Nut 21 verläuft und mit zumindest dem größten Teil ihres Querschnittes in die erste Nut 20 einmündet.

Auf der dem Kolben 2 abgewandten Rückseite liegt an jedem Dichtelement 12.13 jeweils ein Führungselement 23,24 des Führungsorgans an, die Führungselemente 23,24 sind gleichartig gestaltet und zueinander zum Band 3 spiegelbildlich angeordnet. Die Führungselemente 23,24 weisen einen etwa steg- oder stabförmigen Körper 25 auf, welcher in die erste Nut 20 eingreift, wobei im nicht eingebauten Zustand der Dichtungs- und Führungsorgane ein Abstand 26 (Fig.4) zur Nut-Seitenwandung verbleibt, welcher beim Einsetzen der Führungs- und Dichtungsorgane in die Aufnahmekammer 10 durch elastische Verformung der Dichtelemente 12,13 vollständig entfällt; im eingebauten Zustand werden die Führungselemente 23,24 durch die elastische Verformung der Dichtelemente 12,13 elastisch an das Band 3 angedrückt. Die Führungselemente 23,24 weisen mittig jeweils einen Fortsatz 27 auf, der sich in der zweiten Nut 21 befindet und der mit einer Anschlagfläche 28 endet, welche im in die Aufnahmekammer 10 montierten Zustand sich in einem Spielabstand 29 vor der Wand 15 befindet. Der Fortsatz 27 ist seitens seiner Anschlagfläche 28 mit einer Aussparug 30 versehen, in welche ein Werkzeug zum Ausheben des Führungselementes 23,24 aus den Nuten 20,21 des Dichtelementes 12,13 einführbar ist. Seitlich des Fortsatzes 27 weisen die Führungselemente 23,24 Stiftansätze 31 auf, welche in die Ausnehmungen 22 eingreifen und welche mit Anschlagflächen 32 enden, welche sich in einer Ebene mit den Anschlagflächen 28 befinden und somit im in die Aufnahmekammer 10 eingebauten Zustand ebenfalls im Spielabstand 29 vor der Wandung 15 befinden. Die Führungselemente 23,24 sind aus einem formstabilen Werkstoff mit niedrigem Reibkoeffizienten, wie beispielsweise einer Keramik, PTFE oder einem ultrahochmolekularen Niederdruckpolyäthyen gefertigt.

Die Aufnahmekammern 10,11 sind auf ihrer dem Kolben 2 abgewandten Seiten durch jeweils einen Deckel 33 verschlossen, der an den Zylinderdeckeln 8,9 lösbar befestigt ist und der einen vom Band 3 mit allseitigem Spiel durchsetzten Schlitz 34 aufweist, wie es aus Fig.7 ersichtlich ist.

Im montierten Zustand liegen, wie bereits erwähnt, die Dichtlippen 16 bzw. 18 der Dichtelemente 12,13 mit elastischer Vorspannung an ihren jeweiligen Gegenflächen, der Breitseite 17 bzw. Wand 15, an und die Elastizität der Dichtelemente 12,13 drückt zugleich die Führungselemente 23,24 elastisch an das Band 3 an. Die Dichtlippen 16 umgreifen dabei unter elastischer Verformung auch die Schmal seiten des Bandes 3 und dichten diese ab. Bei Druckmittelbeaufschlagung des zwischen den Dichtelementen 12,13 und dem Kolben 2 befindlichen Raumes wird die Anlagekraft der Lippen 16,18 entsprechend der Beaufschlagungsdruckhöhe verstärkt, die dichte Anlage wird somit gewährleistet, wobei sogleich bei Bewegungen des Bandes 3 zwischen diesem und der Dichtlippe 16 nur geringe, in Abhängigkeit von der Beaufschlagungsdruckhöhe stehende Reibungen auftreten. An den Führungselementen 23,24, welche das Band in seiner Sollage führen, treten ebenfalls nur geringe Reibungskräfte auf; die Gesamtreibung der Dichtungs- und Führungsorgane zu den Bändern 3,4 wird somit gering gehalten. Bei Auftreten von Seitenkraftkomponenten ist das Band 3 gegen die elastischen Verformungskräfte für die Dichtelemente 12,13 um den Spielabstand 29 auslenkbar, nach Erreichen einer maximalen Auslenkung um diesen Spielabstand 29 schlagen die Anschlagflächen 28 und 29 eines Führungselementes 23,24 an der Wand 15 an und stützen formschlüssig dieses Führungselement 23,24 ab, so daß keine weitere Auslenkung erfolgen kann.

Die Fig.8 und 9 stellen Ausschnittvergrößerungen aus der Fig.4 entsprechend dem dortigen Kreis Y dar. Bei ebener Ausgestaltung der dem Band 3 zugewandten Flächen der Führungselemente 23,24 ergeben sich die aus Fig.8 ersichtlichen Verhältnisse, die Führungselemente 23 und 24 liegen, wie vorstehend beschrieben, auf den Breitseiten 17 des Bandes 3 mit elastischer Andrückung auf. In Abwandlung hierzu ist es gemäß Fig.9 jedoch auch möglich, die Führungselemente 23,24 jeweils bandseitig mit einer Aussparung 35 zu versehen, wie es aus Fig.9 ersichtlich ist. Die Tiefe der Aussparung 35 entspricht dabei zumindest der halben Stärke des Bandes 3, sie ist zweckmäßig um ein geringes Spielmaß größer, und die Breite der Aussparung 35 ist um ebenfalls ein Spielmaß größer als die Breite des Bandes 3. Hierdurch ergibt sich bei in ihren seitlichen Randbereichen aneinander anliegenden Führungselementen 23,24 in deren mittleren Bereich ein aus den Aussparungen 35 gebildeter Schlitz, der von dem Band 3 berührungsfrei zu den Führungselementen 23,24 durchsetzbar ist. Bei dieser Ausführungsform stützen sich die Führungselemente 23 und 24 gegenseitig ab, sie liegen also nicht am Band 3 auf und letzteres kann in seiner Sollage die Führungselemente 23,24 reibungsfrei durchsetzen. die Gesamtreibung der Bänder 3 und 4 des Arbeitszylinders wird hierdurch weiter gemindert.

In weiterer Abänderung können die Dichtelemente unter Entfall der Lippen 16,18 als Kompaktdichtung ausgebildet werden, wobei jedoch zumeist eine höhere Reibung in Kauf genommen werden muß.

## Patentansprüche

1. Kolbenstangenloser Arbeitszylinder, mit wenigstens einem einen Kolben (2) mit einem Kraftabgabeglied (7) verbindenden Band (3,4), welches wenigstens einen an einem Ende eines den Kolben (2) aufnehmenden Zylinderrohres (1) angeordneten Zylinderdeckel (8,9) gleichachsig bzw. achsparallel zum Kolben (2) abgedichtet verschieblich durchsetzt, wobei der Zylinderdeckel (8,9) eine vom Band (3) durchsetzte Aufnahmekammer (10) aufweist, die breiter als das Band (3) ist, seitlich abgerundete Enden aufweist und in welcher sich kolbenzugewandt zwei gleichartige, durch Abstützung an der Wand (15) der Aufnahmekammer (10) mit Vorspannung an beide Breitseiten (17) des Bandes (3) angedrückte, leistenartige Dichtelemente (12,13) aus elastischem Werkstoff und kolbenabgewandt anschließend eine einen Schlitz für den Banddurchtritt aufweisende Bandführung aus formstabilem Werkstoff befindet, die ebenfalls gegen die Wand (15) der Aufnahmekammer (10) abstützbar ist, dadurch gekennzeichnet, daß die in ihrer Außenkontur (14) im wesentlichen der Kontur der Wand (15) der Aufnahmekammer (10) entsprechenden Dichtelemente (12,13) auf ihren kolbenabgewandten Seiten je eine parallel zur Breitseite (17) des Bandes (3) und quer zu diesem verlaufende und zu diesem hin offene, erste Nut (20) aufweisen, daß die Bandführung in Bandebene in zwei gleichartige Führungselemente (23,24) geteilt ausgebildet ist, wobei jedes Führungselement (23,24) einen in die erste Nut (20) eingreifenden, stegartigen Körper (25) aufweist, daß jedes Dichtelement (12,13) im mittleren Bereich seiner Längserstreckung eine von der ersten Nut (20) ausgehende und zu dieser rechtwinklig verlaufende, zur Außenkontur (14) führende, zweite Nut (21) aufweist, daß jedes Führungselement (23,24) einen in die zweite Nut (21) eingreifenden Fortsatz (27) aufweist, der mit einem Spielabstand (29) vor der Wand (15) der Aufnahmekammer (10) mit einer Anschlagfläche (28) endet, und daß jedes Führungselement (23,24) seitlich des Fortsatzes (27) je einen parallel zu diesem verlaufenden, ebenfalls mit dem Spielabstand (29) vor der Wand (15) der Aufnahmekammer (10) mit einer Anschlagfläche (32) endenden Stiftansatz (31) aufweist, der sich in einer bohrungsartigen Ausnehmung (22) des Dichtelementes (12,13) befindet.

2. Arbeitszylinder nach Anspruch 1, dadurch gekennzeichnet, daß das Dichtelement (12,13) aus einem Elastomer und das Führungselement (23,24) aus einem Werkstoff mit niedrigem Reibkoeffizienten, wie Keramik, PTFE oder einem ultrahochmolekularem Niederdruckpolyäthylen besteht.

3. Arbeitszylinder nach Anspruch 1 oder 2, dadurch gekennzeichnet, daß das Dichtelement (12,13) kolbenzugewandt als Lippendichtung ausgebildet ist, dessen eine Lippe (16) auf der Breitseite (17) des Bandes (3) und dessen andere Lippe (18) an der Wand (15) der Aufnahmekammer (10) anliegt.

4. Arbeitszylinder nach Anspruch 1, 2 oder 3, dadurch gekennzeichnet, daß das Dichtelement (12,13) in beiden Endbereichen seiner Längserstreckung außenkonturseitig je einen Andruckwulst (19) aufweist, der mit Vorspannung an der Wand (15) der Aufnahmekammer (10) anliegt.

5. Arbeitszylinder nach Anspruch 4, dadurch gekennzeichnet, daß die Andruckwülste (19) im Querschnitt dreieckig sind und eine im wesentlichen quer zum Band (3) verlaufende Längsertreckung aufweisen.

6. Arbeitszylinder nach einem oder mehreren der vorstehenden Ansprüche 1 bis 5, dadurch gekennzeichnet, daß das Führungselement (23,24) bandseitig eine Aussparung (35) aufweist, deren Tiefe zumindest der halben Stärke des Bandes (3) und deren Länge in Querrichtung des Bandes (3) um ein Spielmaß größer als die Breite des Bandes ist.

7. Arbeitszylinder nach einem oder mehreren der vorstehenden Ansprüche 1 bis 6, dadurch gekennzeichnet, daß der in die erste Nut (20) eingreifende Fortsatz (27) des Führungselementes (23,24) seitens seiner Anschlagfläche (28) eine Aussparung (30) aufweist.

8. Arbeitszylinder nach einem oder mehreren der vorstehenden Ansprüche 1 bis 7, dadurch gekennzeichnet, daß die Aufnahmekammer (10) kolbenabgewandt durch einen lösbar am Zylinderdeckel (8,9) gehaltenen Deckel (33) verschlossen ist, der einen vom Band (3) mit allseitigem Spiel durchsetzten Schlitz (34) aufweist.

## Claims

1. A working cylinder without a piston rod, with at least one band (3,4) connecting a piston (2) to a power output element (7), which band penetrates at least one cylinder cover (8,9), arranged on one end of a cylinder tube (1) accommodating the piston (2), in a sealed displaceable manner coaxially or axially parallel to the piston (2), wherein the cylinder cover (8,9) has a receiving chamber (10) penetrated by the band (3), which is wider than the band (3) and has laterally rounded ends, and in which are located two similar strip-like sealing elements (12,13) of elastic material pressed onto the two broad sides (17) of the band (3) with prestress by bearing on the wall (15) of the receiving chamber (10) and subsequently a band guide facing away from the pistons made of inherently stable material having a slit for the band passage, which is also able to be supported against the wall (15) of the receiving chamber (10), characterised in that the sealing elements (12,13) corresponding substantially in their outer contour (14) to the contour of the wall (15) of the receiving chamber (10) have on their sides facing away from the piston in each case a first groove (20) parallel to the broad side (17) of the band (3) and extending transverse to and open towards it, in that the band guide in the band plane is formed divided into two similar guide elements (23,24), wherein each guide element (23,24) has a web-like body (25) engaging the first groove (20), in that each sealing element (12,13) has in the central region of its longitudinal extent a second groove (21) emanating from the first groove (20) and extending to it at right angles and leading to the outer contour (14), in that each guide element (23,24) has a prolongation (27) engaging the second groove (21), which terminates with a clearance (29) before the wall (15) of the receiving chamber (10) with a stop face (28) and in that each guide element (23,24) has on the side of the prolongation (27) in each case a pin projection (31) extending parallel to the prolongation, likewise with the clearance (29) before the wall (15) of the receiving chamber (10) and terminating with a stop face (32), which attachment is located in a bore-like recess (22) of the sealing element (12,13).

2. A working cylinder according to claim 1, characterised in that the sealing element (12,13) is made of elastomer and the guide element (23,24) of a material with a low friction coefficient, such as ceramics, PTFE or an ultra-high molecular weight low pressure polyethylene.

3. A working cylinder according to claim 1 or 2, characterised in that the sealing element (12,13) is formed facing the piston as a lip seal, the one lip (16) of which rests on the broad side (17) of the band (3) and its other lip (18) on the wall (15) of the receiving chamber (10).

4. A working cylinder according to claim 1,2 or 3, characterised in that the sealing element (12,13) has in both end regions of its longitudinal extent a respective pressure bead (19) on the outer contour side which rests with prestress on the wall (15) of the receiving chamber (10).

5. A working cylinder according to claim 4, characterised in that the pressure beads (19) are triangular in cross-section and have a longitudinal extent extending substantially transverse to the band (3).

6. A working cylinder according to one or several of the preceding claims 1 to 5, characterised in that the guide element (23,24) has a recess (35) on the band side, the depth of which is at least half the thickness of the band (3) and the length of which in the transverse direction of the band (3) is greater by a clearance amount than the width of the band.

7. A working cylinder according to one or several of the preceding claims 1 to 6, characterised in that the prolongation (27) of the guide element (23,24) engaging the first groove (20) has a recess (30) on the aide of its stop face (28).

8. A working cylinder according to one or several of the preceding claims 1 to 7, characterised in that the receiving chamber (10) is sealed on the side facing away from the piston by a cover (33) which is held in a releasable manner on the cylinder cover (8,9) and has a slit (34) penetrated by the band (3) with clearance on all sides.

## Revendications

1. Cylindre de travail sans tige de piston, comportant au moins un ruban (3, 4) qui relie le piston (2) avec un élément de fourniture d'une force (7) et qui traverse, avec étanchéité et mobilité dans le sens axial ou parallèlement à l'axe du piston (2), au moins un couvercle de cylindre (8, 9) disposé à une extrémité d'un tube de cylindre (1) qui reçoit le piston, du type dans lequel le couvercle de cylindre (8, 9) comporte une chambre de réception (10) traversée par le ruban (3), qui est plus large que ledit ruban (3), présente latéralement des extrémités arrondies et dans laquelle sont prévus, côté piston, deux éléments d'étanchéité (12, 13) en un matériau élastique, d'un même genre et en forme de réglettes qui, en s'appliquant contre la paroi (15) de la chambre de réception (10), sont préssés avec prétension contre les deux côtés larges (17) du ruban (3), alors qu'est prévu, côté éloigné du piston, un guide pour le ruban, fait on un matériau à stabilité de forme, et comportant une fente pour le passage du ruban, ledit guidage étant également susceptible de s'appliquer contre la paroi (15) de la chambre de réception (10), caractérisé par le fait que les éléments d'étanchéité (12, 13), dont le contour extérieur (14) correspond sensiblement au contour de la paroi (15) de la chambre de réception (10), possèdent chacun sur leurs côtés éloignés du piston une première gorge (20) qui est parallèle à la largeur (17) du ruban (3) et transversale à celui-ai et ouverte vers ce dernier, que le guide du ruban est subdivisé, dans le plan de ruban, en deux éléments de guidage identiques (23, 24), chaque élément de guidage (23, 24) comportant un corps (25) an forme de barrette qui pénètre dans la première gorge (20), que chaque élément d'étanchéité (12,13) présente, dans la zone médiane de son extension longitudinale une seconde gorge (21) qui s'étend à angle droit à partir de la première gorge (20) vers le contour extérieur (14), que chaque élément de guidage (23, 24) possède un appendice (27) qui pénètre dans la seconde gorge (21), chaque appendice ce terminant par une surface de butée (28), avec un jeu (29) par rapport à la paroi (15) de la chambre de réception (10), et que chaque élément de guidage (23, 24) comporte latéralement par rapport à l'appendice (27), et également avec un jeu (29) par rapport à la paroi (15) de la chambre de réception (10), un appendice on forme de cheville (31) se terminant par une surface de butée (32) et s'étendent parallèlement à l'appendice (27), lequel appendice (31) est situé dans une ouverture (22), en forme de perçage, ménagée dans l'élément d'étanchéité (12, 13).

2. Cylindre de travail selon la revendication 1, caractérisé par le fait que l'élément d'étanchéité (12, 13) est constitué par un élastomère et l'élément de guidage (23, 24) est constitué par un matériau à faible coefficient de friction, Comme la céramique, le PTFE ou du polyéthylène basse pression à ultra haute densité moléculaire.

3. Cylindre de travail selon la revendication 1 ou 2, caractérisé par le fait que l'élément d'étanchéité (12, 13) est réalisé, côté piston, sous la forme d'un joint à lèvres, dont une lèvre (16) porte sur le côté large (17) du ruban (3) et dont l'autre lèvre (18) porte contre la paroi (15) de la chambre de réception.

4. Cylindre de travail selon la revendication 1, 2 ou 3, caractérisé par le fait que l'élément d'étanchéité (12, 13) présente sur chacune de ses deux zones d'extrémités de son extension longitudinale, et du côté du contour extérieur, un bourrelet de pression (19) qui porte, avec une tension préalable, contre la paroi (15) de la chambre de réception (10).

5. Cylindre de travail selon la revendication 4, caractérisé par le fait que les bourrelets de pression (19) sont de forme triangulaire en section transversale et présentant une extension longitudinale qui s'étend, pour l'essentiel, transversalement au ruban (3).

6. Cylindre de travail selon une ou plusieurs des revendications précédentes 1 à 5, caractérisé par le fait que l'élément de guidage (23, 24) présente, côté ruban, une ouverture (35) dont la profondeur est au moins égale à la demi épaisseur du ruban (3) et dont la longueur, dans le sens transversal du ruban (3), est supérieure, à la largeur du ruban, d'une dimension égale à celle du jeu.

7. Cylindre de travail selon une ou plusieurs des revendications précédentes 1 à 6, caractérisé par le fait que l'appendice (27) de l'élément de guidage (23, 24), qui pénètre dans la première gorge (20), comporte, du côté de sa surface de butée (28), une ouverture (30).

8. Cylindre de travail selon une ou plusieurs des revendications précédentes 1 à 7, caractérisé par le fait que la chambre de réception (10) est obturée, côté éloigné du piston, par un couvercle (33) maintenu de façon détachable sur le couvercle de cylindre (8, 9), lequel couvercle (33) comporte une fente (34) qui est traversée, avec un jeu de toute part, par le ruban (3).
